# EUROPÄISCHE PATENTSCHRIFT

(11) **EP 0 476 314 B1**
(45) Veröffentlichungstag und Bekanntmachung des Hinweises auf die Patenterteilung: **20.07.1994**
(21) Anmeldenummer: 91113736.2
(22) Anmeldetag: 16.08.1991
(51) Int. Cl.: A47B 17/00, A47B 13/02, A47B 21/00

(54) **Tischgestell für einen Arbeits- oder Bürotisch**
Frame for a work- or office desk
Piètement pour table de travail ou de bureau

(30) Priorität: 07.09.1990 DE 4028452
(43) Veröffentlichungstag der Anmeldung: 25.03.1992
(73) Patentinhaber: DYES GMBH BÜROMÖBELFABRIK, D-31848 Bad Münder (DE)
(72) Erfinder: Keusch, Siegfried, W-7310 Plochingen (DE); Korb, Daniel, W-7032 Sindelfingen (DE)
(74) Vertreter: Jeck, Anton, Dipl.-Ing.

(56) Entgegenhaltungen:
- EP-A- 0 164 041
- EP-A- 0 297 400
- EP-A- 0 392 930
- DE-A- 3 933 237

## Beschreibung

Die Erfindung betrifft ein Tischgestell für einen Arbeits- oder Bürotisch, bestehend aus zwei seitlichen Tischbeinen, deren obere Enden mittels Verbindungsbügeln und einer Quertraverse fest miteinander verbunden sind und deren untere Enden mit zur Vorder- und Rückseite des Arbeits- oder Bürotisches gerichteten Fußelementen versehen sind, bei dem die Quertraverse wannenartig und nach oben offen ausgebildet ist, sowie als Hohlprofile ausgebildete Seitenwände aufweist, bei dem die Quertraverse mittels einer Kabelkanal-Abdeckung verschließbar ist und bei dem an die Quertraverse Zusatzeinrichtungen anbringbar sind.

Ein Tischgestell dieser Art ist aus der EP-A2 0 123 972 und der DE-A-3933237 bekannt. Dabei ist die Quertraverse aus einem Grundprofil-Abschnitt eines U-Profilstranges und zwei seitlichen Hohlprofilabschnitten zusammengesetzt. Die Tischbeine sind direkt mit den Verbindungsbügeln verbunden, an die der Grundprofilabschnitt und die seitlichen Hohlprofilabschnitte angeschlossen sind. Die seitlichen Hohlprofilabschnitte sind als hochkant stehende Rechteckprofilabschnitte ausgebildet, deren horizontale Schmalseiten mit durchgehenden Längsnuten versehen sind. Auf diese Weise können an den seitlichen Hohlprofilabschnitt mittels klammerartiger Befestigungsmittel Zusatzeinrichtungen angebracht werden.

Dieses bekannte Tischgestell erfordert zum Aufbau der Quertraverse drei Profilabschnitte, die miteinander zu verbinden, insbesondere zu verschweißen sind. Die Quertraverse ist daher sehr aufwendig und teuer. Dasselbe gilt auch für die Verbindungsbügel, die als Gußteile ausgebildet sind und auch als Anschlußelement für eine weitere Quertraverse dienen.

Es ist Aufgabe der Erfindung, ein Tischgestell der eingangs erwähnten Art zu schaffen, das aus wenigen, einfachen und kostengünstig herstellbaren Teilen mit minimalem Montageaufwand zusammengebaut werden kann, ohne das stirnseitige und seitliche Anbringen von Zusatzeinrichtungen an der Quertraverse zu beeinträchtigen.

Diese Aufgabe wird nach der Erfindung dadurch gelöst, daß die Quertraverse mit den Seitenwänden als Blechprofilabschnitt ausgebildet ist, daß in die Aufnahme des Blechprofilabschnittes an beiden Enden Verbindungsbügel eingesetzt sind, die mit dem Blechprofilabschnitt und den Tischbeinen verbunden sind, und daß in die Enden der als Hohlprofile ausgebildeten Seitenwände des Blechprofilabschnittes Einsatzverbinder eingeschoben sind, die stirnseitig und über Durchbrüche der Seitenwände des Blechprofilabschnittes zugängliche Befestigungsaufnahmen zum Anbringen der Zusatzeinrichtungen aufweisen.

Die Quertraverse ist ein einfaches Blechbiegeteil, das mit den als Hohlprofile ausgebildeten Seitenwänden dennoch eine ausreichende Stabilität aufweist. Die Verbindungsbügel sind einfache Teile, die im Bereich der Knoten zwischen der Quertraverse und den Tischbeinen eine ausreichende Festigkeit sicherstellen. In die Hohlprofile werden die Einsatzverbinder eingeschoben, die so zur Tischvorderseite, zur Tischrückseite und zur Tischoberseite hin Befestigungsmöglichkeiten für Zusatzeinrichtungen bieten. Über die Stirnseiten der Einsatzverbinder läßt sich auch einfach eine Anreihverbindung zu anschließenden gleichen Arbeits-oder Bürotischen und anderen Zusatzeinrichtungen schaffen. Damit erfüllt das Tischgestell nach der Erfindung alle Anforderungen, die an einen modernen Arbeits- oder Bürotisch gestellt sind. Die Quertraverse integriert in Verbindung mit der Kabelkanal-Abdeckung zudem einen leicht zugänglichen Kabelkanal.

Nach einer Ausgestaltung ist vorgesehen, daß die Hohlprofile der Seitenwände des Blechprofilabschnittes im Querschnitt halbhohlzylinderförmig ausgebildet sind, wobei die vom Basisschenkel des Blechprofilabschnittes in die konvex gewölbten Außenabschnitte und dann in die geraden, vertikalen Innenabschnitte übergehen. Diese Form der Quertraverse ist optisch ansprechend.

Für die Herstellung der Quertraverse ist nach einer Ausgestaltung vorgesehen, daß der Blechprofilabschnitt aus einem Blechzuschnitt gebogen ist, wobei die vertikalen Innenabschnitte in horizontale Befestigungsabschnitte auslaufen, die mit dem Basisschenkel fest verbunden, z.B. verschweißt sind.

Die leicht lösbare Verbindung zwischen dem Blechprofilabschnitt und der Kabelkanal-Abdeckung wird dadurch geschaffen, daß die Übergänge der konvex gewölbten Außenabschnitte der Seitenwände des Blechprofilabschnittes über einen abgesetzten, horizontalen Verbindungsabschnitt in die geraden, vertikalen Innenabschnitte übergehen und daß sich die Kabelkanal-Abdeckung mittels abgebogener, längsgerichteter Federstege rastend in den Verbindungsabschnitten abstützen und gehalten sind.

Dabei kann nach einer Ausgestaltung vorgesehen sein, daß die Kabelkanal-Abdeckung als Deckel ausgebildet ist, der die offene Seite des Blechprofilabschnittes bündig verschließt.

Das Aufnahmevermögen des Kabelkanals wird dadurch auf einfache Weise vergrößert, daß die Kabelkanal-Abdeckung im Querschnitt U-förmig mit sich spreizenden Seitenschenkeln ausgebildet ist und daß mindestens einer der Seitenschenkel mit einer eingeformten durchgehenden Griffnut versehen ist.

Ist weiterhin vorgesehen, daß die Tischbeine als Hohlprofilabschnitte mit im wesentlichen rechteckförmigem Querschnitt ausgebildet sind und daß die Basisschenkel des Blechprofilabschnittes und die Verbindungsbügel über den Hohlprofilabschnitten der Tischbeine mit Durchbrüchen versehen sind, dann können die Tischbeine zum Zuführen elektrischer Kabel verwendet werden, die leicht in die Quertraverse einführbar sind.

Die Tischbeine lassen sich dadurch zur Anbringung von weiteren Zusatzeinrichtungen ausnützen, daß die Schmalseitenwände als Verbindungsstege über die Breitseitenwände der als Tischbeine verwendeten Hohlprofilabschnitte hinaus verlängert sind und daß zwischen den Verbindungsstegen einer Breitseitenwand jeweils eine Kabelkanal-Abdeckung festlegbar ist.

Die Stabilität im Bereich der Knoten zwischen Quertraverse und den Tischbeinen wird dadurch verbessert, daß die Einsatzverbinder im Querschnitt an den Querschnitt der als Hohlprofile ausgebildeten Seitenwände des Blechprofilabschnittes angepaßt und mit einer durchgehenden Bohrung oder Gewindebohrung versehen sind. Diese Bohrung oder Gewindebohrung dient zur leichten Ankopplung weiterer Anreihmöbel. Dabei kann auch nur vorgesehen sein, daß die Gewindebohrungen als Gewindesacklochbohrungen in die Stirnseiten der Einsatzverbinder eingebracht sind, die einfache Schraubverbindungen an den Stirnseiten der Quertraverse zulassen.

Anbaumöglichkeiten im Bereich der Längskanten der Quertraverse werden dadurch geschaffen, daß die Einsatzverbinder den konvex gewölbten Außenabschnitten der Seitenwände des Blechprofilabschnittes zugekehrt mittels Ausnehmungen in vorgegebenem Raster angeordnete Verbindungsstege unterteilt ist und daß Zusatzeinrichtungen, wie Tragarme, oder Stützen, durch die konvex gewölbten Außenabschnitte der Seitenwände hindurch mit diesen Verbindungsstegen verbindbar, z.B. verschraubbar sind.

Da sich die Verbindungsstege nahezu über 180° erstrecken, steht auch dieser Winkelbereich für den Anbau von Zusatzeinrichtungen zur Verfügung. Dabei ist zu beachten, daß die Winkelbereiche an bei den konvexen Außenabschnitten der Quertraverse aneinander anschließen.

Wird der Arbeits- oder Bürotisch freistehend verwendet, dann ist nach einer weiteren Ausgestaltung vorgesehen, daß die Stirnseiten der Quertraverse mittels Abschlußelementen abdeckbar sind.

Ein bevorzugtes Ausführungsbeispiel sieht vor, daß die Quertraverse um einen vorgegebenen Betrag über die als Hohlprofilabschnitte ausgebildeten Tischbeine hinausragt, um beim Aneinanderreihen gleicher Arbeits- oder Bürotische einen ausreichenden Abstand zwischen den Tischbeinen benachbarter Arbeits- oder Bürotische zu erhalten.

Die Erfindung wird anhand eines in den Zeichnungen dargestellten Ausführungsbeispiels näher erläutert. Es zeigt:
- Fig. 1: in perspektivischer Ansicht das Tischgestell nach der Erfindung,
- Fig. 2: einen Querschnitt durch den Blechprofilabschnitt mit Kabelkanal-Abdeckung,
- Fig. 3: einen Querschnitt durch ein Tischbein aus Hohlprofilabschnitt und zwei Kabelkanal-Abdeckungen,
- Fig. 4: schematisch eine Einheit aus Tischbein und Verbinderbügel, in die die Quertraverse eingesetzt wird,
- Fig. 5: die Draufsicht auf die Einheit nach Fig. 4 und
- Fig. 6: einen Querschnitt im Bereich des Knoten von Quertraverse, Blechprofilabschnitt und Tischbein, wobei die Einsatzverbinder zum gelenkigen Anschluß von Tragarmen für die Arbeitsplatte verwendet sind.

Die Perspektive nach Fig. 1 zeigt das Tischgestell eines Arbeits- oder Bürotisches, das neben der Quertraverse 20 die beiden seitlichen Tischbeine 30 aufweist. Die unteren Enden der Tischbeine 30 sind zur Rückseite des Arbeits- oder Bürotisches hin mit den kurzen Fußelementen 37 und zur Vorderseite hin mit den langen Fußelementen 38 versehen. Die Quertraverse 20 ist fest mit den oberen Enden der Tischbeine 30 verbunden. An den Längskanten der Quertraverse 20 sind die Führungselemente 41 für die vier schwenkbaren Tragarme 40 angebracht. Je nach Stellung der Tragarme 40 kann die Höhe und/oder die Neigung der nicht dargestellten Arbeitsplatte verändert werden. Dazu sind die freien Enden der Tragarme 40 an Schlitten befestigt, die in Führungsschienen 43 verstellbar sind. Diese Führungsschienen 43 sind an der Unterseite der Arbeitsplatte befestigt und erstrecken sich von der Vorder-zur Rückseite der Arbeitsplatte. Über den Verstellmechanismus der Tragarme 40 braucht im Rahmen dieser Erfindung nur so weit eingegangen zu werden, wie zur Anlenkung der Tragarme 40 an der Quertraverse 20 erforderlich ist. Die Tragarme 40 sind dabei paarweise über Koppelstangen 42 gekoppelt, damit sie paarweise an der Vorder- und/oder an der Rückseite des Arbeits- oder Bürotisches gleich und in gleicher Richtung verschwenkt werden. Dabei kann der Antrieb für die Tragarme 40 auch in diese integriert sein. Steht der Arbeits- oder Bürotisch frei, dann werden die Stirnseiten der Quertraverse 20 mittels Abschlußelementen 60 abgedeckt.

In Fig. 2 ist das Basiselement der Quertraverse, der Blechprofilabschnitt 20 gezeigt. Die Seitenwände des wannenförmigen Blechprofilabschnittes 20 sind selbst als Hohlprofile ausgebildet. Im Ausführungsbeispiel bilden diese Hohlprofile mit den konvex gewölbten Außenabschnitten 21 und 22 und den geraden, vertikalen Innenabschnitten 23 und 24 eine Art Halbhohlzylinder und verleihen daher dem Blechprofilabschnitt 20 eine ausreichende Stabilität. Der Blechprofilabschnitt 20 wird aus einem Blechzuschnitt gebogen. Dabei laufen die geraden, vertikalen Innenabschnitte 23 und 24 in horizontale Befestigungsabschnitte aus, die fest mit dem Basisschenkel des Blechprofilabschnittes 20 verbunden, z.B. verschweißt sind. Um die offene Seite des Blechprofilabschnittes 20 zu verschließen, wird die Kabelkanal-Abdeckung 28 verwendet, deren Seitenschenkel sich zu den freien Enden hin spreizen und in Federstege 29 auslaufen. Diese Federstege 29 rasten in die horizontalen Verbindungsabschnitte 25 und 26 des Blechprofilabschnittes 29 ein, die an den Übergängen von den konvex gewölbten Außenabschnitten 21 und 22 zu den geraden, vertikalen Innenabschnitten 23 und 24 abgesetzt sind, so daß sich die Federstege 29 darin verrasten können. Die Kabelkanal-Abdeckung 28 vervollständigt den Kabelkanal 27 mit großem Querschnitt. Wie Fig. 6 zeigt, kann die Kabelkanal-Abdeckung 28 auch die offene Seite des Blechprofilabschnittes 20 bündig verschließen.

Der Querschnitt der Tischbeine 30 ist in Fig. 3 gezeigt. Das Tischbein 30 umfaßt den Hohlprofilabschnitt 31, der einen im wesentlichen rechteckförmigen Querschnitt hat. Die Schmalseitenwände 32 des Hohlprofilabschnittes 31 sind über die Breitseitenwände des Hohlprofilabschnittes 31 hinaus als Verbindungsstege 33 und 34 verlängert. Zwischen die Verbindungsstege 33 bzw. 34 einer Breitseitenwand kann die Kabelkanal-Abdeckung 35 eingerastet werden. Dabei weisen die Verbindungsstege 33 und 34 leichte Hinterschneidungen auf, in die an der Kabelkanal-Abdeckung 35 angeformte Raststege einrasten. Auf diese Weise bilden sich an beiden Breitseitenwänden des Hohlprofilabschnittes 31 Kabelkanäle 36, die durch Abnehmen der Kabelkanal-Abdeckungen 35 leicht zugänglich sind.

Wie die Fig. 6 zeigt, wird an beiden Enden des Blechprofilabschnittes 20 ein Verbindungsbügel 36 eingesetzt. Die Seitenschenkel 37 der Verbindungsbügel 36 werden fest mit den geraden, vertikalen Innenabschnitten 23 und 24 der Seitenwände des wannenartigen Blechprofilabschnittes 20 verbunden, z.B. verschraubt. Der Mittelschenkel des Verbindungsbügels 36 wird zusammen mit dem Basisschenkel des Blechprofilabschnittes 20 mit dem Hohlprofilabschnitt 31 des Tischbeines 30 verbunden, z.B. verschweißt oder verschraubt. Damit erhält der Knoten zwischen der Quertraverse und dem Tischbein 30 eine ausgezeichnete Stabilität.

In die Hohlprofile der Seitenwände des Blechprofilabschnittes 20 werden Einsatzverbinder 50 eingesteckt, die im Querschnitt auf den Querschnitt der Hohlprofile abgestimmt sind. Diese Einsatzverbinder 50 weisen eine durchgehende Bohrung 51 oder eine Gewindebohrung auf, die auch nur als stirnseitige Gewindesacklochbohrung ausgebildet sein kann. Damit werden stirnseitig Anschlußmöglichkeiten für andere Arbeits- oder Bürotische sowie andere Zusatzeinrichtungen geschaffen. Werden diese Anschlußmöglichkeiten nicht genützt, dann werden die Stirnseiten mit den Abschlußelementen 60 nach Fig. 1 verschlossen. Dabei können die Bohrungen 51 oder die Gewindebohrungen in den Einsatzverbindern 50 mit verwendet werden.

In Längsrichtung sind die Einsatzverbinder 50 durch Ausnehmungen 52 in vorgegebenem Raster in Verbindungsstege 54 unterteilt, die satt an den konkaven Innenseiten der konvex gewölbten Außenabschnitte 21 und 22 der Hohlprofile des Blechprofilabschnittes 20 anliegen. Durch Schraubverbindungen können Zusatzeinrichtungen direkt an den Einsatzverbindern 50 angeschraubt werden, wobei die Schrauben die konvex gewölbten Außenabschnitte 21 und 22 durchdringen und in Gewindebohrungen der Verbindungsstege 54 eingeschraubt sind. Auf diese Weise kann z.B. das kreisbogenförmige, schwalbenschwanzförmige Führungselement 41 befestigt werden, an dem der Tragarm 40 mit einer entsprechenden kreisbogenförmigen Schwalbenschwanznut begrenzt verschwenkbar ist.

Es ist auch möglich, Zusatzeinrichtungen durch Durchbrüche in den konvex gewölbten Außenabschnitten 21 und 22 in die Ausnehmungen 52 der Einsatzverbinder 50 einzuführen und dort mit einem in die Bohrung 51 eingeführten Bolzen festzulegen.

Wie die Fig. 4 und 5 zeigen, kann der Verbindungsbügel 36 auch fest mit dem Hohlprofilabschnitt 31 des Tischbeines 30 verschweißt sein und eine Einheit bilden. Die Quertraverse, d.h. der Blechprofilabschnitt 20 wird dann zwischen die Seitenschenkel 37 des Verbindungsbügels 36 eingebracht und mit diesen oder dem Mittelschenkel des Verbindungsbügels 36 verbunden. Die Fig. 4 und 5 zeigen auch, daß der Verbindungsbügel 36 so ausgespart ist, wie der Durchbruch 38 zeigt, daß vom Hohlraum des Tischbeines 30 ein direkter Zugang zum Kabelkanal 27 der Quertraverse besteht, wenn auch der Basisschenkel des Blechprofilabschnittes 20 entsprechend ausgespart ist.

## Patentansprüche

1. Tischgestell für einen Arbeits- oder Bürotisch, bestehend aus zwei seitlichen Tischbeinen (30), deren obere Enden mittels Verbindungsbügeln (36) und einer Quertraverse fest miteinander verbunden sind und deren untere Enden mit zur Vorder- und Rückseite des Arbeits- oder Bürotisches gerichteten Fußelementen (37,38) versehen sind, bei dem die Quertraverse wannenartig und nach oben offen ausgebildet ist, sowie als Hohlprofile ausgebildete Seitenwände aufweist, bei dem die Quertraverse mittels einer Kabelkanal-Abdeckung (28) verschließbar ist, und bei dem an die Quertraverse Zusatzeinrichtungen anbringbar sind,
dadurch gekennzeichnet,
daß die Quertraverse mit den Seitenwänden als Blechprofilabschnitt (20) ausgebildet ist,
daß in die Aufnahme des Blechprofilabschnittes (20) an beiden Enden Verbindungsbügel (36) eingesetzt sind, die mit dem Blechprofilabschnitt (20) und den Tischbeinen (30) verbunden sind, und
daß in die Enden der als Hohlprofile ausgebildeten Seitenwände des Blechprofilabschnittes (20)
Einsatzverbinder (50) eingeschoben sind, die stirnseitig und über Durchbrüche der Seitenwände des Blechprofilabschnittes (20) zugängliche Befestigungsaufnahmen zum Anbringen der Zusatzeinrichtungen (40) aufweisen.

2. Tischgestell nach Anspruch 1,
dadurch gekennzeichnet,
daß die Hohlprofile der Seitenwände des Blechprofilabschnittes (20) im Querschnitt halbhohlzylinderförmig ausgebildet sind, wobei die vom Basisschenkel des Blechprofilabschnittes (20) in die konvex gewölbten Außenabschnitte (21,22) und dann in die geraden, vertikalen Innenabschnitte (23,24) übergehen.

3. Tischgestell nach Anspruch 1 oder 2,
dadurch gekennzeichnet,
daß der Blechprofilabschnitt (20) aus einem Blechzuschnitt gebogen ist, wobei die vertikalen Innenabschnitte (23,24) in horizontale Befestigungsabschnitte auslaufen, die mit dem Basisschenkel (20) fest verbunden, z.B. verschweißt sind.

4. Tischgestell nach einem der Ansprüche 1 bis 3,
dadurch gekennzeichnet,
daß die Übergänge der konvex gewölbten Außenabschnitte (21,22) der Seitenwände des Blechprofilabschnittes (20) über einen abgesetzten, horizontalen Verbindungsabschnitt (25,26) in die geraden, vertikalen Innenabschnitte (23,24) übergehen, und
daß sich die Kabelkanal-Abdeckung (28) mittels abgebogener, längsgerichteter Federstege (29) rastend in den Verbindungsabschnitten (25,26) abstützen und gehalten sind.

5. Tischgestell nach einem der Ansprüche 1 bis 4,
dadurch gekennzeichnet,
daß die Kabelkanal-Abdeckung (28) als Deckel ausgebildet ist, der die offene Seite des Blechprofilabschnittes (20) bündig verschließt.

6. Tischgestell nach einem der Ansprüche 1 bis 4,
dadurch gekennzeichnet,
daß die Kabelkanal-Abdeckung (28) im Querschnitt U-förmig mit sich spreizenden Seitenschenkeln ausgebildet ist und daß mindestens einer der Seitenschenkel mit einer eingeformten, durchgehenden Griffnut (29′) versehen ist.

7. Tischgestell nach einem der Ansprüche 1 bis 6,
dadurch gekennzeichnet,
daß die Tischbeine (30) als Hohlprofilabschnitte (31) mit im wesentlichen rechteckförmigem Querschnitt ausgebildet sind, und
daß die Basisschenkel des Blechprofilabschnittes (20) und die Verbindungsbügel (36) über den Hohlprofilabschnitten (31) der Tischbeine (30) mit Durchbrüchen (38) versehen sind.

8. Tischgestell nach Anspruch 7,
dadurch gekennzeichnet,
daß die Schmalseitenwände (32) als Verbindungsstege (33,34) über die Breitseitenwände der als Tischbeine (30) verwendeten Hohlprofilabschnitte (31) hinaus verlängert sind und
daß zwischen den Verbindungsstegen (33 bzw. 34) einer Breitseitenwand jeweils eine Kabelkanal-Abdeckung (35) festlegbar ist.

9. Tischgestell nach einem der Ansprüche 1 bis 8,
dadurch gekennzeichnet,
daß die Einsatzverbinder (50) im Querschnitt an den Querschnitt der als Hohlprofil ausgebildeten Seitenwände des Blechprofilabschnittes (20) angepaßt und mit einer durchgehenden Bohrung (51) oder Gewindebohrung versehen sind.

10. Tischgestell nach Anspruch 9,
dadurch gekennzeichnet,
daß die Gewindebohrungen als Gewindesacklochbohrungen in die Stirnseiten der Einsatzverbinder (50) eingebracht sind.

11. Tischgestell nach einem der Ansprüche 1 bis 10,
dadurch gekennzeichnet,
daß die Einsatzverbinder (50) den konvex gewölbten Außenabschnitten (21,22) der Seitenwände des Blechprofilabschnittes (20) zugekehrt mittels Ausnehmungen (52) in vorgegebenem Raster angeordnete Verbindungsstege (53) unterteilt ist und
daß Zusatzeinrichtungen, wie Tragarme (40), oder Stützen, durch die konvex gewölbten Außenabschnitte (21,22) der Seitenwände hindurch mit diesen Verbindungsstegen (53) verbindbar, z.B. verschraubbar sind.

12. Tischgestell nach einem der Ansprüche 1 bis 11,
dadurch gekennzeichnet,
daß die Stirnseiten der Quertraverse (20) mittels Abschlußelementen (60) abdeckbar sind.

13. Tischgestell nach einem der Ansprüche 1 bis 12,
dadurch gekennzeichnet,
daß die Quertraverse (20) um einen vorgegebenen Betrag über die als Hohlprofilabschnitte (31) ausgebildeten Tischbeine (30) hinausragt.

## Claims

1. Frame for a work- or office desk, comprising two lateral desk legs (30), the upper ends of which are securedly interconnected by means of connection clamps (36) and a cross-piece member, and the lower ends of which are provided with foot elements (37, 38) orientated towards the front and rear sides of the work- or office desk, wherein the cross-piece member is trough-shaped and upwardly open and has lateral walls which are formed as hollow profiles, wherein the cross-piece member is closable by means of a cable duct covering (28), and wherein additional means are mountable on the cross-piece member, characterised in that the cross-piece member, together with the lateral walls, is formed as a sheet metal profile portion (20), in that connection clamps (36) are inserted into both ends of the receiving means in the sheet metal profile portion (20) and connected to the sheet metal profile portion (20) and the desk legs (30), and in that insert connectors (50) are inserted into the ends of the lateral walls of the sheet metal profile portion (20), said walls being formed as hollow profiles, and the insert connectors (50) have receiving means for the mounting of the additional means (40), which receiving means are accessible at the front end and via openings in the lateral walls of the sheet metal profile portion (20).

2. Desk frame according to claim 1, characterised in that the hollow profiles of the lateral walls of the sheet metal profile portion (20) have a semi-hollow-cylindrical cross-section, the hollow profiles extending from the base limb of the sheet metal portion (20) into the convexly curved external portions (21, 22) and then into the rectilinear, vertical internal portions (23, 24).

3. Desk frame according to claim 1 or 2, characterised in that the sheet metal profile portion (20) is bent from a sheet metal blank, the vertical internal portions (23, 24) extending into horizontal mounting portions, which are securedly connected, e.g. welded, to the base limb (20).

4. Desk frame according to one of claims 1 to 3, characterised in that the transitions between the convexly curved external portions (21, 22) of the lateral walls of the sheet metal profile portion (20) extend into the rectilinear, vertical internal portions (23, 24) via a stepped, horizontal connection portion (25, 26), and in that the cable duct covering (28) is supported and retained in a locking manner in the connection portions (25, 26) by means of bent, longitudinally orientated resilient webs (29).

5. Desk frame according to one of claims 1 to 4, characterised in that the cable duct covering (28) is formed as a cover which terminates the open side of the sheet metal profile portion (20) in a flush manner.

6. Desk frame according to one of claims 1 to 4, characterised in that the cable duct covering (28) has a U-shaped cross-section with splayed-out lateral limbs, and in that at least one of the lateral limbs is provided with a moulded-in, continuous locking groove (29′).

7. Desk frame according to one of claims 1 to 6, characterised in that the desk legs (30) are formed as hollow profile portions (31) having a substantially rectangular cross-section, and in that the base limbs of the sheet metal profile portion (20) and the connection clamps (36) are provided with openings (38) above the hollow profile portions (31) of the desk legs (30).

8. Desk frame according to claim 7, characterised in that the narrow lateral walls (32) are extended as connection webs (33, 34) beyond the wide lateral walls of the hollow profile portions (31) used as desk legs (30), and in that a respective cable duct covering (35) is mountable between the connection webs (33 and 34) of each wide lateral wall.

9. Desk frame according to one of claims 1 to 8, characterised in that the cross-section of the insert connectors (50) is adapted to the cross-section of the lateral walls of the sheet metal profile portion (20), which walls are formed as a hollow profile, and said connectors are provided with a continuous bore (51) or threaded bore.

10. Desk frame according to claim 9, characterised in that the threaded bores are provided as threaded blind-end bores in the end faces of the insert connectors (50).

11. Desk frame according to one of claims 1 to 10, characterised in that the insert connectors (50) are divided, by means of recesses (52), into connection webs (53) disposed in the prescribed pattern when viewed facing the convexly curved external portions (21, 22) of the lateral walls of the sheet metal profile portion (20), and in that additional means, such as supporting arms (40) or supports, are connectable, e.g. screw-connectable, to these connection webs (53) through the convexly curved external portions (21, 22) of the lateral walls.

12. Desk frame according to one of claims 1 to 11, characterised in that the end faces of the cross-piece member (20) are coverable by means of terminal members (60).

13. Desk frame according to one of claims 1 to 12, characterised in that the cross-piece member (20) protrudes for a prescribed distance beyond the desk legs (30), which are formed as hollow profile portions (31).

## Revendications

1. Piètement pour table de travail ou de bureau, constitué de deux pied de table latéraux (30), dont les extrémités supérieures sont reliées solidement par l'intermédiaire d'étriers de liaison (36) et d'une traverse et dont les extrémités intérieures sont dotées d'éléments de base (37, 38) dirigés vers le côté antérieur et vers le côté arrière de la table de travail ou de bureau, piètement dans lequel la traverse est en forme de cuve et est ouverte vers le haut, et présente des parois latérales en forme de profilés creux, piètement dans lequel la traverse peut être clôturée au moyen d'un recouvrement (38) de conduit pour câbles, et dans lequel des équipements accessoires peuvent être fixés sur la traverse,
caractérisé par le fait
que la traverse avec les parois latérales a la forme d'un tronçon de profilé en tôle (20),
que dans l'intérieur du tronçon de profilé en tôle (20) sont introduits aux deux extrémités des étriers de liaison (36), qui sont reliés au tronçon de profilé en tôle (20) et aux pieds (30) de table, et
que dans les extrémités des parois latérales en forme de profilé creux du tronçon de profilé en tôle (20) sont glissés des connecteurs intérieurs (50), qui présentent du côté frontal des logements de fixation accessibles au travers de passages dans les parois latérales du tronçon de profilé en tôle (20), logements de fixation destinés à la fixation d'équipements accessoires (40).

2. Piètement pour table suivant la revendication 1,
caractérisé par le fait
que les profilés creux des parois latérales du tronçon de profilé en tôle (20) ont une section transversale en forme de cylindre creux, dans lequel l'aile de base du tronçon de profilé en tôle (20) se prolonge par des tronçons extérieurs à courbure convexe (21, 22), lesquels à leur tour se prolongent par des tronçons intérieurs rectilignes verticaux (23, 24).

3. Piètement pour table suivant la revendication 1 ou la revendication 2,
caractérisé par le fait
que le tronçon de profilé en tôle (20) est cintré à partir d'un flan en tôle, les tronçons verticaux intérieurs (23, 24) se prolongeant par des tronçons de fixation horizontaux, qui sont reliés solidement à l'aile de base (20), par exemple par soudage.

4. Piètement pour table suivant l'une quelconque des revendications de 1 à 3,
caractérisé par le fait
que les tronçons extérieurs à courbure convexe (21, 22) des parois latérales du tronçon de profilé en tôle (20) se raccordent aux tronçons intérieurs rectilignes verticaux (23, 24) par l'intermédiaire d'un tronçon de raccordement horizontal en épaulement, et
que le recouvrement (28) pour le conduit de câble s'engage par l'intermédiaire de tringles élastiques de direction longitudinale par encliquetage dans les tronçons de raccordement (25, 26) et y est maintenu.

5. Piètement pour table suivant l'une quelconque des revendications de 1 à 4,
caractérisé par le fait
que le recouvrement (28) pour conduit de câbles a la forme d'un couvercle, qui clôture à fleur le côté ouvert du tronçon de profilé en tôle (20).

6. Piètement pour table suivant l'une quelconque des revendications de 1 à 4,
caractérisé par le fait
que le recouvrement (28) de conduit pour câbles est à section transversale en forme de U avec des ailes latérales qui s'écartent l'une de l'autre et par le fait qu'au moins l'une des ailes latérales présente une encoche de préhension continue (29′) qui y est formée.

7. Piètement pour table suivant l'une quelconque des revendications de 1 à 6,
caractérisé par le fait
que les pieds (30) de la table ont la forme de tronçons à profilé creux (31) à section transversale en substance de forme rectangulaire, et
que les ailes de base du tronçon profilé en tôle (20) et les étriers de liaison (36) présentent des passages au-dessus des tronçons de profilé creux (31) des pieds de table (30).

8. Piètement suivant la revendication 7,
caractérisé par le fait
que les parois des petits côtés (32) sont, en tant que nervures de liaison (33, 34), prolongées au-delà des parois des grands côtés des tronçons de profilé creux (331) utilisés en tant que pieds de table (30) et
qu'entre les nervures de liaison (33 et 34 respectivement) d'une paroi de grand côté peut être assujetti un recouvrement (35) de conduit pour câbles.

9. Piètement pour table suivant l'une quelconque des revendications de 1 à 8,
caractérisé par le fait
que la section transversale des connecteurs intérieurs (50) est adaptée à la section transversale des parois latérales ayant la forme d'un profilé creux du tronçon en profilé de tôle (20) et présentent une forure continue (51) ou une forure filetée.

10. Piètement suivant la revendication 9,
caractérisé par le fait
que les forures filetées sont des forures à trou borgne pratiquées dans les faces frontales des connecteurs intérieurs (50).

11. Piètement pour table suivant l'une quelconque des revendications de 1 à 10,
caractérisé par le fait
que les connecteurs intérieurs (50) en regard des tronçons extérieurs (21, 22) à courbure convexe des parois latérales du tronçon de profilé en tôle (20) sont au moyen d'évidements (52) subdivisés en nervures de liaison (53) disposées suivant une grille prédéterminée, et
par le fait que des équipements complémentaires, tels que des bras de support (40), des moyens d'appui peuvent au travers les tronçons extérieurs à courbure convexe (21, 22) des parois latérales être reliés à ces nervures de liaison (53), par exemple par vissage.

12. Piètement pour table suivant l'une quelconque des revendications de 1 à 11,
caractérisé par le fait
que les faces frontales de la traverse (20) peuvent être recouvertes au moyen d'éléments de raccordement.

13. Piètement pour table suivant l'une quelconque des revendications de 1 à 12,
caractérisé par le fait
que la traverse (20) fait protubérance d'une longueur déterminée au-delà des pieds de table (30) ayant la forme de tronçons de profilé creux (31).
